# EUROPÄISCHE PATENTSCHRIFT

(11) **EP 0 652 105 B1**
(45) Veröffentlichungstag und Bekanntmachung des Hinweises auf die Patenterteilung: **22.01.1997**
(21) Anmeldenummer: 94116684.5
(22) Anmeldetag: 22.10.1994
(51) Int. Cl.: B41F 21/10

(54) **Bogenführende Trommel für Druckmaschinen**
Sheet transfer cylinder for a printing press
Cylindre de transfert de feuilles pour machine à imprimer

(30) Priorität: 04.11.1993 DE 4337578
(43) Veröffentlichungstag der Anmeldung: 10.05.1995
(73) Patentinhaber: MAN Roland Druckmaschinen AG, 63075 Offenbach (DE)
(72) Erfinder: Bayer, Harald, D-63110 Rodgau (DE); Kemmerer, Klemens, D-63500 Seligenstadt (DE)
(74) Vertreter: Marek, Joachim, Dipl.-Ing.

(56) Entgegenhaltungen:
- EP-A- 0 170 111
- EP-A- 0 352 625
- EP-A- 0 368 221

## Beschreibung

Die Erfindung betrifft eine bogenführende Trommel für Druckmaschinen unter Verwendung von einer oder mehreren Greiferbrücken, die gleichmäßig am Trommelumfang verteilt und auf unterschiedliche Bedruckstoffstärken einstellbar sind.

Aus der GB 2 098 966 A ist eine Einrichtung zum Positionieren (Hoch- und Tiefstellen) der Greiferauflage einer Greiferbrücke eines Sogenführungszylinders bekannt. Das Positionieren der Greiferauflage, je nach Dicke des zu verarbeitenden Bedruckstoffes, erfolgt mittels Einstellstange, die in Zylinderachsrichtung gegen Federkraft mittels einer Schraube verschiebbar unter einer über die gesamte Zylinderlänge verlaufenden Greiferauflage angeordnet ist. Die Kontaktflächen von Greiferauflage und Einstellstangen bilden in Zylinderachsrichtung ein Schubkeilgetriebe, derart, daß eine Verschiebung der Einstellstange die radiale Positionierung der Greiferauflagen (höher oder tiefer stellen) bewirkt.

Gemäß der DE 3 428 668 C2 ist eine zentrale Greiferaufschlagleistenverstellung für zwei- und mehrfach große Umführtrommeln bekannt. An die Greiferauflagen angreifende Mittel gestatten die Einzeljustage jeder Auflage und auf diese Mittel wirken insgesamt die Greiferauflagen verstellende Positioniermittel ein, die von einer zentralen Stellvorrichtung betätigt werden. Die zentrale Stellvorrichtung kann dabei motorisch angetrieben und von einem Steuerpult aus gesteuert werden. Hinweise wie der Antrieb mit der Stellvorrichtung zu koppeln ist, sind nicht zu entnehmen.

Nachteilig ist, daß zum zentralen Einstellen der Greiferaufschlagleisten auf die jeweilige Bedruckstoffstärke ein hoher Aufwand erforderlich ist und daß keine Hinweise zur Kopplung von Stellvorrichtung und Antrieb sowie zur Steuerung der Druckwerke untereinander offenbart sind.

Aufgabe der Erfindung ist es, eine Lösung zu entwickeln, die die genannten Nachteile spürbar minimiert.

Gelöst wird das durch den kennzeichnenden Teil des Hauptanspruches. Weiterbildungen ergeben sich aus den Unteransprüchen.

Die erfindungsgemäße Lösung ist vorwiegend für bogenführende Trommeln (Umführtrommeln) geeignet, sie ist darüberhinaus auch auf bogenführende Zylinder anwendbar und eignet sich somit auch zur Greiferaufschlagleistenverstellung bei Anlegetrommeln oder Vorgreiferzylinder. Die vorliegende Erfindung eignet sich insbesondere für einfach- bis vierfachgroße Trommeln (bezogen auf einen einfachgroßen Druckzylinder) mit der entsprechenden Anzahl von symmetrisch am Umfang angeordneten Greiferbrücken. Sie dient der Verarbeitung von Bedruckstoffen mit unterschiedlicher Stärke, wie z.B. Papier oder Karton. Die synchrone Verstellung der Greiferauflagen einer bogenführenden Trommel verkürzt die Umstellzeiten und minimiert subjektive Einflüsse. Weiterhin stellt die Erfindung eine wirtschaftliche, automatisierbare Lösung dar. Die Einbaulage des Antriebes ist platzsparend, wobei der Antrieb durch einen Elektromotor oder einen Pneumatik- oder Hydraulikantrieb erfolgt.

Ausgehend von einem feststehenden Antrieb erfolgt die Übertragung der Verstellbewegung durch eine Kopplung auf die an der rotierenden, bogenführenden Trommel angeordneten Stellmittel. Die Übertragung vom feststehenden Antrieb zum rotierenden Stellmittel erfolgt spielarm.

Von der Kopplung aus kann die Verstellbewegung mittels Stellmittel (eine oder mehrere Stellwellen) erzielt werden. Für eine einfachgroße Trommel mit einer Greiferbrücke am Umfang wird eine Stellwelle als Stellmittel verwendet, die im Bereich der Trommelachse gelagert ist und am freien Ende mit einer Positioniereinrichtung zum Hoch-/Tiefstellen der Greiferaufschlagleiste gekoppelt ist.

Für eine zweifachgroße Trommel mit zwei symmetrisch am Umfang (180° versetzt) angeordneten Greiferbrücken wird ebenfalls eine Stellwelle als Stellmittel verwendet. Die Stellwelle ist jedoch durchgehend ausgeführt, so daß diese an beiden Enden mit je einer Positioniereinrichtung gekoppelt ist.

Für eine dreifachgroße Trommel mit drei symmetrisch am Umfang (120° versetzt) angeordneten Greiferbrücken und ebenso für eine vierfachgroße Trommel mit vier symmetrisch am Umfang (90° versetzt) angeordneten Greiferbrücken werden drei bzw. vier Stellwellen als Stellmittel verwendet, derart, daß jede Stellwelle im Bereich der Trommelachse gelagert ist und an ihrem freien Ende mit einer Positioniereinrichtung gekoppelt ist.

Da die Stellmittel mittels Hebel und Rollen, unabhängig von ihrer Anzahl, mit nur einer Kopplung verbunden sind, ist die Erfindung auch für Trommeln mit mehr als vier Greiferbrücken geeignet.

Jede Trommel besitzt einen separaten Antrieb zur Verstellung der Greiferauflagen, der zwischen mehreren Trommeln oder Zylindern koppelbar ist, so daß von einem Leitstand aus alle bogenführenden Trommeln oder Zylinder ansteuerbar sind. Dies hat den weiteren Vorteil, daß bei Druckmaschinen mit mehreren Druckwerken bereits die vorderen Druckwerke (dem Anleger zugeordnet) für den nächsten Druckauftrag auf eine veränderte Bedruckstoffstärke einstellbar sind, wenn in den letzten Druckwerken (dem Ausleger zugeordnet) oder Weiterverarbeitungseinheiten die letzten Bogen des vorhergehenden Druckauftrages noch verarbeitet werden. Dies trägt zur weiteren Rüstzeitverkürzung bei, insbesondere bei häufig wechselnden Druckaufträgen.

Die Erfindung soll an einem Ausführungsbeispiel näher erläutert werden. Dabei zeigen:
- Fig. 1: die Erfindung bei einer doppeltgroßen Trommel (Vorderansicht),
- Fig. 2: die Erfindung bei einer dreifachgroßen Trommel (Seitenansicht der Stellmittel),
- Fig. 3: die Erfindung bei einer vierfachgroßen Trommel (Seitenansicht der Stellmittel).

### 1. Beispiel

Eine bogenführende Trommel 2 ist in einer Offsetrotationsdruckmaschine einem Druckzylinder des vorhergehenden Druckwerkes nachgeordnet und der Trommel 2 ist ein Druckzylinders eines weiteren Druckwerkes nachgeordnet. Die Trommel 2 ist, bezogen auf einen einfachen Druckzylinder, mit einem zweifach großen Durchmesser ausgeführt und trägt somit zwei Greiferbrücken 31. Am Umfang der Trommel 2 sind die beiden Greiferbrücken 31 symmetrisch verteilt angeordnet (180° versetzt). Jede Greiferbrücke 31 besteht aus einer Greiferwelle 24, Greifern 32und in annähernd radialer Richtung einstellbaren Greiferaufschlagleisten 21. Die Greiferaufschlagleiste 21 trägt für jeden Greifer 32 zugeordnete Auflageklötzchen für die Einzelgreiferauflage.

Die Trommel 2 ist mit beiden Trommelzapfen 4 drehbar in jeweils einer Lagerung 3 eines Gestells 1 aufgenommen. In einem Trommelzapfen 4 ist fluchtend zur Trommelachse ein Antrieb 5, z.B. ein Elektromotor angeordnet, der mittels einer Halterung 6 am Gestell 1 fixiert ist. An einer Antriebswelle 7 des Antriebes 5-ist ein Adapter 8 befestigt, der ein Außengewinde besitzt. Auf dem Außengewinde ist eine Kulisse 10 mit Innengewinde formschlüssig lösbar angeordnet, die mit einer am Antrieb 5 befestigten Geradführung 9 gekoppelt ist. Die Kulisse 10 besitzt eine umlaufende Nut, in der zwei Rollen 11, 12 geführt sind. Rolle 11 ist an einem Hebel 13 angelenkt und Rolle 12 ist an einem Hebel 14 angelenkt. Beide Hebel 13, 14 sind an einer Stellwelle 16 befestigt. Die Hebel 13, 14 sind dabei an der Stellwelle 16 in einem definierten Abstand angeordnet, derart, daß die Rollen 11, 12 symmetrisch in der umlaufenden Nut geführt sind. Eine Kopplung 15 zwischen Stellwelle 16 und Antrieb 5 wird somit durch Antriebswelle 7, Adapter 8, Geradführung 9, Kulisse 10, Rollen 11, 12 und Hebel 13, 14 gebildet. An den Enden der Stellwelle 16 ist je ein Lenker 17 angeordnet, der an seinem freien Ende eine in je einer Kulisse 33 geführte Rolle 34 besitzt. Die Kulisse 33 ist an einer Positionierwelle 18 angeordnet, die axial beweglich am Trommelkörper 2 gelagert ist. Zwei Positionierwellen 18 sind somit symmetrisch am Umfang der Trommel 2 angeordnet. An jeder Positionierwelle 18 sind je nach Breite der Trommel 2 mehrere keilförmige Elemente angeordnet, die mit zugeordneten keilförmigen Elementen der jeweiligen Greiferaufschlagleisten 21 ein Gleitgelenk in Form eines Schubkeiles 19 bilden. Jedes keilförmige Element an der Positionierwelle 18 wirkt dabei als Antriebsglied, jedes keilförmige Element der Greiferaufschlagleiste 21 wirkt dabei als Abtriebsglied. Jede Positioniereinrichtung 20 zur synchronen Verstellung (Hoch- oder Tiefstellung) der Greiferaufschlagleiste 21 ist somit durch Lenker 17, Positionierwelle 18, Kulisse 33 und Rolle 34 und Schubkeile 19 gebildet. Die Greiferaufschlagleiste 21 ist federbelastet gegen die Schubkeile 19 abgestützt.

Die Wirkungsweise ist wie folgt:
Eine Trommel 2 übernimmt einen bedruckten Bogen von dem Druckzylinder eines vorgeordneten Druckwerkes und übergibt diesen Bogen an den Druckzylinder des nachgeordneten Druckwerkes. Soll ein Bedruckstoff mit veränderter Dicke (Stärke) verarbeitet werden, ist es erforderlich die Greiferaufschlagleisten 21 höher oder tiefer einzustellen. Dies muß synchron bei beiden Greiferbrücken 31 erfolgen. Der Antrieb 5, ein Elektromotor, wird vom Leitstand angesteuert und setzt die Antriebswelle 7 in Bewegung. Da Antriebswelle 7 mit dem Adapter 8 verbunden ist, wird dieser ebenfalls in eine Drehbewegung versetzt. Die Kulisse 10 bildet mit dem Adapter 8 ein Schraubengetriebe. Die Relativbewegung der Kulisse 10 wird in einer Geradführung 9, z.B. zwei parallele Rundstäbe, die am Antrieb 5 fixiert sind, geführt. In der Nut der Kulisse 10 werden die Rollen 11, 12 spielarm geführt, derart, daß jede Rolle 11, 12 an der gegenüberliegenden Stirnfläche der Nut abrollt. Die Drehbewegung des fest mit dem Gestell 1 verbundenen Antriebes 5 wird über Antriebswelle 7, Adapter 8, Geradführung 9 in eine Relativbewegung der Kulisse 10 in Längsrichtung übertragen. Über die Rollen 11, 12 werden die Hebel 13, 14 verschwenkt, derart, daß die Stellwelle 16 verdreht wird. Die Drehbewegung der Stellwelle 16 wird durch die an den Enden der Welle 16 befestigten Lenker 17 mittels Rolle 34 und Kulisse 33 auf jede Positionierwelle 18 synchron übertragen und somit wird jede Welle 18 in Längsrichtung bewegt. Die Schubkeile 19 bewirken durch axiale Bewegung des Antriebsgliedes an der Positionierwelle 18 die radiale Bewegung des Abtriebsgliedes, hier der jeweiligen Greiferaufschlagleiste 21. Bei dünnem Bedruckstoff werden die Greiferaufschlagleisten 21 nach außen bewegt (Hochstellen), bei dickem Bedruckstoff entsprechend nach innen (Tiefstellen). Die vom Antrieb 5 erreichte Position der Greiferauflagen 19 wird dem Leitstand zurückgemeldet.

Jede Positionierwelle 18 ragt im Bereich der Stirnseiten der Trommel 2 über diese heraus und trägt an ihrem freien Ende einen Maßstab. Somit kann unabhängig von einer Anzeige am Leitstand die jeweilige Position der Greiferaufschlagleisten 21 abgelesen werden.

### 2. Beispiel

Eine bogenführende Trommel 2 ist in einer Offsetrotationsdruckmaschine einem Druckzylinder des vorherigen Druckwerkes nachgeordnet und einem Druckzylinder des nachfolgenden Druckwerke vorgeordnet. Die Trommel 2 ist mit einem dreifachgroßen Durchmesser ausgeführt und trägt drei, am Umfang symmetrisch verteilte Greiferbrücken 31 (120° versetzt). Jede Greiferbrücke 31 wird in bekannter Weise aus Greiferwelle 24, Greifern 32 und einstellbaren Greiferaufschlagleisten 21 gebildet.

Die Trommel 2 ist analog zur zweifachgroßen Trommel mit den Trommelzapfen 4 drehbar jeweils in einer Lagerung 3 eines Gestells 1 aufgenommen. Im Trommelzapfen 4 ist ein Elektromotor als Antrieb 5 angeordnet, der mittels Halterung 6 am Gestell 1 fixiert ist. Auf der Antriebswelle 7 des Antriebes 5 ist ein Adapter 8 befestigt, der ein Außengewinde aufweist. Auf dem Außengewinde ist eine Kulisse 10 (mit Innengewinde) formschlüssig lösbar angeordnet, die mit einer am Antrieb 5 befestigten Geradführung 9 gekoppelt ist. Die Kulisse 10 besitzt eine umlaufende Nut in der neben den bekannten Rollen 11, 12 eine weitere Rolle 22 geführt ist, derart, daß jede Rolle 11, 12, 22 etwa 120° versetzt wechselnd an den gegenüberliegenden Stirnflächen der Nut abrollt. Neben den an Hebeln 13, 14 angelenkten Rollen 11, 12 ist die Rolle 22 an einem weiteren Hebel 25 angelenkt. Jeder Hebel 13, 14, 25 ist an jeweils einer Stellwelle 27, 28, 29 befestigt. Bei einer dreifachgroßen Trommel 2 mit drei Greiferbrücken 31 sind die Stellwellen 27 bis 29 symmetrisch um etwa 120° versetzt radial angeordnet. Jede Stellwelle 27 bis 29 ist dabei im Bereich der Achse der Trommel 2 gelagert. An den freien Enden jeder Stellwelle 27 bis 29 ist analog zur zweifachgroßen Trommel je ein Lenker 17 angeordnet, der an seinem freien Ende eine in je einer Kulisse 33 geführte Rolle 34 besitzt. Die Kulisse 33 ist an einer Positionierwelle 18 angeordnet, die axial beweglich am Trommelkörper 2 gelagert ist. Bei einer dreifachgroßen Trommel 2 sind somit drei Positionierwellen 18 symmetrisch am Umfang der Trommel 2 angeordnet. An jeder Positionierwelle 18 sind je nach Breite der Trommel 2 mehrere keilförmige Elemente als Abtriebsglied angeordnet, die mit zugeordneten keilförmigen Elementen als Antriebsglied der jeweiligen Greiferaufschlagleiste 21 ein Gleitgelenk in Form eines Schubkeiles 19 bilden.

Jede Positioniereinrichtung 20 zur synchronen Verstellung (Hoch-oder Tiefstellung) der Greiferaufschlagleiste 21 ist somit durch Lenker 17, Positionierwelle 18, Kulisse 33 und Rolle 34 sowie Schubkeile 19 gebildet. Jede Greiferaufschlagleiste 21 ist federbelastet gegen die Schubkeile 19 abgestützt.

Die Wirkungsweise ist analog dem ersten Beispiel:
Die Drehbewegung des Antriebes 5 wird über Antriebswelle 7, Adapter 8 mit Hilfe der Geradführung 9 in eine Relativbewegung der Kulisse 10 in Längsrichtung übertragen. Die Kulisse 10 und Adapter 8 bilden dabei ein Schraubengetriebe. Die Relativbewegung der Kulisse 10 wird in der durch zwei parallele Rundstäbe gebildeten Geradführung 9, die am Antrieb 5 fixiert sind, geführt. Durch die Relativbewegung werden die Hebel 13, 14, 25 über die Rollen 11, 12, 22 verschwenkt, derart, daß die Stellwellen 27, 28, 29 synchron um ihre Achse gedreht werden. Diese Drehbewegung wird über die am Ende jeder Stellwelle 27 bis 29 angeordneten Lenker 17 mittels Rolle 34 und Kulisse 33 auf jede Positionierwelle 18 übertragen und somit werden alle drei Positionierwellen 18 synchron in Längsrichtung bewegt. Die an der Positionierwelle 18 angeordneten Schubkeile 19 bewirken als Antriebsglied die radiale Verstellung der jeweiligen Greiferaufschlagleiste 21 als Abtriebsglied. Ist der Verstellvorgang abgeschlossen (Antrieb 5 ist gestoppt) und die Trommel 2 läuft im Druckbetrieb, so laufen die Rollen 11, 12, 22 in der Nut der Kulisse 10 um.

Analog zu den vorher beschriebenen Beispielen ist bei einer vierfachgroßen Trommel 2 mit vier symmetrisch am Umfang angeordneten Greiferbrücken 31 ebenfalls eine Elektromotor als Antrieb 5 im Trommelzapfen 4 angeordnet und mittels Halterung 6 am Gestell 1 fixiert. Die Kopplung 15 zwischen Antrieb 5 und den vier Stellwellen 27 bis 30 wird gebildet durch Antriebswelle 7, Adapter 8, Geradführung 9, Kulisse 10, Rollen 11, 12 und 22, 23 sowie Hebel 13, 14 und 25, 26. Die Stellwellen 27 bis 30 sind dabei um etwa jeweils 90° versetzt angeordnet. Jede Stellwelle 27 bis 30 ist im Bereich der Achse der Trommel 2 gelagert und ist am freien Ende mit der Positioniereinrichtung 20 zum Hoch- und Tiefstellen der jeweiligen Greiferaufschlagleiste 21 gekoppelt.

Bei einer einfachgroßen Trommel 2 mit einer Greiferbrücke 31 ist ebenfalls im Trommelzapfen 4 ein Elektromotor als Antrieb 5 am Gestell 1 fixiert. Die Kopplung 15 zwischen Antrieb 5 und einer Stellwelle 27 erfolgt wie bereits beschrieben, indem eine am Hebel 13 angeordnete Rolle 11 in der Nut umläuft. Die Stellwelle 27 ist im Bereich der Achse der Trommel 2 gelagert und ist am freien Ende mit der Positioniereinrichtung 20 zum Hoch- bzw. Tiefstellen der Greiferaufschlagleiste 21 gekoppelt.

### Bezugszeichenliste

- 1: Gestell
- 2: Trommel
- 3: Lagerung
- 4: Trommelzapfen
- 5: Antrieb
- 6: Halterung
- 7: Antriebswelle
- 8: Adapter
- 9: Geradführung
- 10: Kulisse
- 11: Rolle
- 12: Rolle
- 13: Hebel
- 14: Hebel
- 15: Kopplung
- 16: Stellwelle
- 17: Lenker
- 18: Positionierwelle
- 19: Schubkeil
- 20: Positioniereinrichtung
- 21: Greiferaufschlagleiste
- 22: Rolle
- 23: Rolle
- 24: Greiferwelle
- 25: Hebel
- 26: Hebel
- 27: Stellwelle
- 28: Stellwelle
- 29: Stellwelle
- 30: Stellwelle
- 31: Greiferbrücke
- 32: Greifer
- 33: Kulisse
- 34: Rolle

## Patentansprüche

1. Bogenführende Trommel für Druckmaschinen unter Verwendung von jeweils aus Greiferwelle, Greifern und einstellbaren Greiferaufschlagleisten gebildeten und am Trommelumfang gleichmäßig verteilt angeordneten, Greiferbrücken,
**dadurch gekennzeichnet,**
daß zum einheitlichen Hoch- und Tiefstellen der Greiferaufschlagleisten (21) ein Antrieb (5) im Trommelzapfen (4) der Trommel (2) angeordnet und am Gestell (1) fixiert ist, der über eine Kopplung (15) mit zentralverstellenden Stellmitteln (16, 27, 28, 29, 30) verbunden ist, welche für jede Greiferbrücke 31 mittels einer den Greiferaufschlagleisten (21) zugeordneten Positioniereinrichtung (20) gekoppelt sind.

2. Bogenführende Trommel nach Anspruch 1,
**dadurch gekennzeichnet,**
daß der Antrieb (5) ein steuerbarer Elektromotor, ein Hydraulik- oder Pneumatikantrieb ist.

3. Bogenführende Trommel nach Anspruch 1 und 2,
**dadurch gekennzeichnet,**
daß die Kopplung (15) durch Antriebswelle (7), Geradführung (9), Kulisse (10) und an Hebeln (13, 14, 25, 26) angelenkte Rollen (11, 12, 22, 23) gebildet ist.

4. Bogenführende Trommel nach den Ansprüchen 1 bis 3,
**dadurch gekennzeichnet,**
daß bei zweifach großen Trommeln (2) eine Stellwelle (16) als Stellmittel angeordnet ist.

5. Bogenführende Trommel nach den Ansprüchen 1 bis 3,
**dadurch gekennzeichnet,**
daß bei dreifachgroßen Trommeln (2) drei Stellwellen (27, 28, 29) 120° versetzt als Stellmittel angeordnet sind.

6. Bogenführende Trommel nach den Ansprüche 1 bis 3,
**dadurch gekennzeichnet,**
daß bei vierfachgroßen Trommeln (2) vier Stellwellen (27, 28, 29, 30) 90° versetzt als Stellmittel angeordnet sind.

7. Bogenführende Trommel nach den Ansprüchen 1 bis 3,
**dadurch gekennzeichnet,**
daß bei der einfachgroßen Trommel (2) eine Stellwelle (27) als Stellmittel angeordnet ist.

8. Bogenführende Trommel nach den Ansprüchen 1 bis 3,
**dadurch gekennzeichnet,**
daß die Positioniereinrichtung (20) durch Lenker (17), Positionierwelle (18), Kulisse (33), Rolle (34) sowie Schubkeile (19) gebildet ist, wobei die Positionierwelle (18) achsparallel zur Greiferaufschlagleiste (21) angeordnet ist.

## Claims

1. Sheet guiding drum for printing presses using gripper links respectively formed of gripper shaft, grippers and adjustable gripper support bar and arranged evenly distributed at the periphery of the drum, characterised in that for unified high and low setting of the gripper support bars (21) a drive (5) is arranged in the drum trunnion (4) of the drum (2) and is fixed to the framework (1) which, via a link (15), is connected with central adjusting adjustment means (16, 17, 28, 29, 30) which are coupled for each gripper link 31 by means of a positioning device (20) coordinated to one of the gripper support bars (21).

2. Sheet guiding drum according to Claim 1, characterised in that the drive (5) is a controllable electric motor, a hydraulic or pneumatic actuator.

3. Sheet guiding drum according to Claim 1 and 2, characterised in that the coupling (15) is formed by drive shaft (7), straight line guide (9), slide (10) and rollers (11, 12, 22, 23) linked to levers (13, 14, 25, 26).

4. Sheet guiding drum according to Claims 1 to 3, characterised in that with double size drum (2), one adjusting shaft (16) is arranged as adjusting means.

5. Sheet guiding drum according to Claims 1 to 3, characterised in that with triple size drum (2), three adjusting shafts (27, 28, 29) are arranged 120° offset as adjusting means.

6. Sheet guiding drum according to Claims 1 to 3, characterised in that with quadruple size drum (2), four adjusting shafts (27, 28, 29, 30) are arranged 90° offset as adjusting means.

7. Sheet guiding drum according to Claims 1 to 3, characterised in that with the single size drum (2), one adjusting shaft (27) is arranged as adjusting means.

8. Sheet guiding drum according to Claims 1 to 3, characterised in that the positioning device (20) is formed by link (17), positioning shaft (18), slide (33), roller (34), as well as shifting wedge (19), wherein the positioning shaft (18) is arranged axially parallel to the gripper support bar (21).

## Revendications

1. Tambour de guidage de feuilles pour des machines d'impression, utilisant des ponts de preneur qui sont formés à chaque fois d'arbres de preneur, de preneurs et de tiges de butée de preneur réglables et qui sont agencés, de façon uniformément répartie, sur la périphérie du tambour,
caractérisé en ce que, pour le positionnement uniforme, vers le haut et vers le bas, des tiges de butée de preneur (21), un entraînement (5) est agencé dans le tourillon de tambour (4) du tambour (2) et est fixé sur le bâti (1), entraînement qui est relié par l'intermédiaire d'un couplage (15) à des moyens de réglage (16,27,28,29,30) pour le réglage central, qui sont couplés pour chaque pont de preneur (31) à un dispositif de positionnement (20) associé aux tiges de butée de preneur (21).

2. Tambour de guidage de feuilles selon la revendication 1,
caractérisé en ce que l'entraînement (5) est un moteur électrique commandable, un entraînement hydraulique ou un entraînement pneumatique.

3. Tambour de guidage de feuilles selon l'une des revendications 1 ou 2,
caractérisé en ce que le couplage (15) est formé par un arbre d'entraînement (7), un guide rectiligne (9), une coulisse (10) et des galets (11,12,22,23) articulés sur des leviers (13,14,25,26).

4. Tambour de guidage de feuilles selon l'une des revendications 1 à 3,
caractérisé en ce que pour des tambours (2) à taille double, on agence un arbre de réglage (16), comme moyen de réglage.

5. Tambour de guidage de feuilles selon l'une des revendications 1 à 3,
caractérisé en ce que pour un tambour (2) de taille triple, on agence trois arbres de réglage (27,28,29) décalés de 120°, comme moyens de réglage.

6. Tambour de guidage de feuilles selon l'une des revendications 1 à 3,
caractérisé en ce que pour des tambours (2) à taille quadruple, on agence quatre arbres de réglage (27,28,29,30) décalés de 90°, comme moyens de réglage.

7. Tambour de guidage de feuilles selon l'une des revendications 1 à 3,
caractérisé en ce que pour un tambour (2) à taille simple, on agence un arbre de réglage (27), comme moyen de réglage.

8. Tambour de guidage de feuilles selon l'une des revendications 1 à 3,
caractérisé en ce que le dispositif de positionnement (20) est formé par un guide (17), un arbre de positionnement (18), une coulisse (33), un galet (34), ainsi que des coins de poussée (19), l'arbre de positionnement (18) étant agencé à axe parallèle par rapport à la tige de butée de preneur (21).
